# EUROPÄISCHE PATENTSCHRIFT

(11) **EP 0 480 870 B1**
(45) Veröffentlichungstag und Bekanntmachung des Hinweises auf die Patenterteilung: **06.07.1994**
(21) Anmeldenummer: 91810668.3
(22) Anmeldetag: 21.08.1991
(51) Int. Cl.: F24B 1/19, F24B 1/02, F24B 5/02

(54) **Feuerungsanlage**
Fireplace
Cheminée

(30) Priorität: 09.10.1990 CH 3249/90
(43) Veröffentlichungstag der Anmeldung: 15.04.1992
(73) Patentinhaber: Frei, Martin, CH-9434 Au/SG (CH)
(72) Erfinder: Frei, Martin, CH-9434 Au/SG (CH)
(74) Vertreter: Bosshard, Ernst

(56) Entgegenhaltungen:
- AT-B- 389 381
- DE-U- 8 703 014
- GB-A- 2 172 989
- US-A- 4 043 313

## Beschreibung

Die Erfindung bezieht sich auf ein Verfahren zum Betrieb eines Cheminées, bei dem einer Brennkammer Verbrennungsluft zugeführt wird, wobei die Brennkammer von Seitenwänden und einer die Brennkammer begrenzenden beweglichen Scheibe umgeben ist und die Luftzufuhr zur Brennkammer zeitabhängig unterbrochen wird.

Ferner bezieht sich die Erfindung auf ein Cheminée zur Durchführung des Verfahrens nach dem Patentanspruch 1 mit einer einen Rost enthaltenden Brennkammer, die von Seitenwänden und einer beweglichen, die Brennkammer zu umschliessen bestimmten Scheibe umgeben ist, mit Zufuhrleitungen für die Verbrennungsluft, mit Mitteln zur zeitabhängigen Schliessung der Verbrennungs-Luftzufuhr.

Um den Wirkungsgrad von Cheminées zu verbessern, ist schon vorgeschlagen worden, die Brennkammer durch eine höhenverstellbare oder verschwenkbare Glasscheibe abzuschliessen. Kritisch ist dann jedoch die Zufuhr von Verbrennungsluft, was je nach dem Fortschritt des Verbrennungsprozesses ein ständiges Nachregulieren von Hand bedingt, um zu verhindern, dass das Feuer wegen Sauerstoffmangel erstickt oder durch zu grosse Luftzufuhr eine zu starke Abkühlung erfolgt. Auch der Warmluftaustritt muss üblicherweise durch Klappen von Hand reguliert werden, um zu vermeiden, dass zu Beginn der Feuerung oder nach der Auskühlung kalte Luft in die Räume eingeblasen wird.

Aus DE-U-8 703 014 ist eine Luftversorgungseinrichtung für Holzbrandöfen bekannt, bei der ein die Ofentür umgebender Zuluftkanal vorhanden ist. Eine Luftklappe wird durch einen Stellmotor geöffnet und geschlossen. Durch Zeitvorwahl wird die Luftklappe geöffnet und durch Zeitablauf geschlossen. Es findet somit keine langsame Verringerung der Zufuhr von Verbrennungsluft zur Brennkammer statt.

Mit der Erfindung soll die Aufgabe gelöst werden, die Zufuhr von Verbrennungsluft zur Brennkammer zu optimieren und den Ausstoss von Warmluft nur dann vorzunehmen, wenn diese eine vorbestimmte Temperatur hat, unter Vermeidung einer manuellen Regelung.

Diese Aufgabe wird durch das erfindungsgemässe Verfahren dadurch gelöst, dass die Luftzufuhr zur Brennkammer zeitabhängig automatisch langsam gedrosselt wird, die Luftzufuhr in eine dem Brennkammer-Rost von unten her zugeführte Primärluft und in eine von oben her in die Brennkammer eingeführte Sekundärluft unterteilt wird und dass aus einem oberhalb der Brennkammer angeordneten Wärmetauscher Wamluft abgeführt wird, deren Temperatur automatisch gesteuert wird.

Das erfindungsgemässe Cheminée enthält die Merkmale des Anspruchs 3.

Dadurch ist es möglich, den Wärmewirkungsgrad eines solchen Cheminées zu steigern und den Schadstoffausstoss minimal zu halten, wobei auf eine ständige Ueberwachung und manuelle Nachregulierung verzichtet werden kann.

In der Zeichnung ist ein Ausführungsbeispiel des Erfindungsgegenstandes dargestellt. Es zeigen:
- Fig. 1: eine perspektivische Ansicht des Cheminées, teilweise im Schnitt
- Fig. 2: eine Frontansicht des Cheminées
- Fig. 3: einen Längsschnitt nach der Linie III-III in Fig. 2
- Fig. 4: einen Horizontalschnitt mit Darstellung der Verbrennungsluftführung und Drosseleinrichtung
- Fig. 5: einen Horizontalschnitt mit den Zuleitungen für Raum- und Frischluft

Das Cheminée enthält eine vorwiegend aus Stahlblech bestehende Rahmenkonstruktion mit einem Aussenmantel 1. Das Brennmaterial, beispielsweise Holzstücke, wird in einer Brennkammer 2 oberhalb eines Rostes 3 aufgeschichtet. Oberhalb der Brennkammer 2 befindet sich ein Wärmetauscher 4 mit Wärmetauschkammern 5 oder Wärmetauschplatten. Die Brennkammer 2 ist durch Seitenwände und eine Rückwand 52, sowie eine in abgedichteten Führungsschienen 28 höhenverschiebbare, durchsichtige und wärmefeste Scheibe 6 begrenzt, welche in Dichtungsfedern ringsum abgedichtet ist.

Unterhalb des Brennkammer-Rostes 3 befindet sich ein Aschenbehälter 7, der von einem Zwischenraum 8 umgeben ist für die Zufuhr von Verbrennungsluft zum durchbrochenen Rost 3 und damit in das Innere der Brennkammer 2. Diesem Zwischenraum 8 ist eine Drosseleinrichtung 10 vorgeschaltet, die zwei hintereinander liegende Schlitzbleche 12, 13 (Fig. 4) enthält, von denen das eine schieberartig linear beweglich ausgeführt ist und mit einem Antriebsorgan, insbesondere mit einem elektrischen Stellmotor 14 über ein Zahnrad 17 od.dgl. mit einer Zahnstange 16 in Verbindung steht. Durch seitliche Verschiebung des Schlitzbleches 12 lassen sich die Drosselöffnungen 18 schliessen, teilweise oder ganz öffnen. Die Verstellung des Schlitzbleches 12 erfolgt durch eine Programmsteuerung, welche in Abhängigkeit der Kaminhöhe vorgegeben wird. Ueber diese Drosseleinrichtung 10 gelangt die Verbrennungsluft als Primärluft in die den Aschenbehälter 7 umgebenden Zwischenräume 8 und als Sekundärluft in seitliche, nach oben führende Kanäle 20. Diese Kanäle 20 sind am oberen Ende der Brennkammer 2 abgewinkelt, verlaufen dort horizontal und sind nahe an der Innenseite der höhenverstellbaren Scheibe 6 je mit einer nach unten gerichteten Luftauslass-Düse 22 versehen. Die aus diesen Luftauslass-Düsen 22 austretende Sekundärluft bildet vor der Scheibe 6 einen Luftvorhang, vermeidet dadurch ein Beschlagen der Scheibe 6 mit Russ u.dgl. und fördert gezielt den Nachverbrennungsprozess in der Brennkammer 2.

Die Rauchgase gelangen in den sich oberhalb der Brennkammer 2 befindlichen Wärmetauscher 4, strömen durch mindestens zwei den Wärmeaustausch fördernde Kammern 5, durchdringen ein gelochtes Staublech 24 und verlassen hernach das Cheminée über einen Rauchgastrichter 26 und ein Kamin 9.

Die in Fig. 1 der besseren Uebersicht halber nicht eingezeichnete, durchsichtige Scheibe 6 ist in Führungsschienen 28 seitlich geführt und durch metallische, federnde Dichtungen ringsherum gegen das Eindringen von Umgebungsluft abgedichtet. Die einteilige Scheibe 6 kann entweder gewölbt oder abgewinkelt sein. Unter "Scheibe" sollen hitzebeständige, durchsichtige Glas- oder Keramikscheiben verstanden werden. Die Scheibe 6 wird vorzugsweise - zusätzlich zur Höhenverstellbarkeit - zwecks guter Zugänglichkeit beim Reinigen um eine Vertikalachse schwenkbar ausgebildet.

Wenn sich die Scheibe 6 in ihrer geschlossenen Stellung befindet, drückt sie auf einen am unteren, horizontalen Rahmenteil montierten, elektrischen Schalter 15, der über eine Steuereinrichtung mit dem Stellmotor 15 zur Verstellung der Drosseleinrichtung 10 verbunden ist.

Unterhalb des Aschenbehälters 7 befindet sich ein Frischluftansaugstutzen 30, ein Raumlufteintrittsstutzen 32, die je in eine Mischkammer 34 einmünden. Im Innern der Mischkammer 34 sind zwei miteinander durch eine Achse 36 verbundene Drosselteller 38,40 vorhanden, die mit den sich diametral gegenüberliegenden Frisch- und Raumluftstutzen 30,32 zusammenwirken. Die zentrale Achse 36 ist über ein Zahnradsegment 44 und eine Zahnstange 46 mit einem Stellmotor 42 verbunden.

Zu Beginn des Feuerungsprozesses ist die Einlassöffnung des Frischluftstutzens 30 durch den diesem zugeordneten Drosselteller 38 geschlossen und gleichzeitig ist die Einlassöffnung des Raumluftstutzens 32 durch den Drosselteller 40 geöffnet. Im hinteren Bereich der Mischkammer 34 ist ein Gebläse 48 eingebaut, das Luft aus dieser Mischkammer 34 in den Steigkanal 50 fördert, welcher die Seitenwände und die Wand 52 der Brennkammer 2 rückseitig umgibt und durch den Aussenmantel 1 begrenzt ist. Dieser Steigkanal 50 mündet oben in den Wärmetauscher 4 ein.

Die Warmluft wird sodann durch zwei Warmluft-Austrittsstutzen 54 den zu beheizenden Räumen zugeführt. Im Bereich dieser Warmluft-Austrittsstutzen 54, insbesondere etwas davor, befindet sich mindestens ein Wärmefühler 56, der über eine elektrische Steuereinrichtung mit dem Ventilator und mit dem Stellmotor 42 und dem Drosselteller 38 für die Frischluft in Wirkungsverbindung steht.

Die Wirkungsweise ist folgende:

Oberhalb des Brennkammer-Rostes 3 wird festes Brennmaterial, beispielsweise Holz aufgeschichtet und angezündet. Die Steuereinrichtung für den mit der Drosseleinrichtung 10 zusammenwirkenden Stellmotor 14 ist so programmiert, dass vorerst die Schlitze 18 der Schlitzbleche 12 offen sind.

Nach dem Schliessen der Scheibe 6 entsteht durch die Thermik ein Kaminzug, sodass der Brennkammer 3 durch die Schlitze des Rostes 3 Primärluft und durch die offenen Düsen 22 Sekundärluft zufliesst. Mit dem Schliessen der Scheibe 6 wird der Schalter 15 betätigt, der mit einer vorbestimmten Zeitverzögerung über die Steuereinrichtung die Drosseleinrichtung 10 betätigt und somit das eine Schlitzblech 12 langsam seitlich verschiebt, bis schliesslich die Schlitz-Oeffnungen 18 geschlossen sind. Dieser Luft-Drosselvorgang erfolgt somit zeitabhängig, sehr langsam und richtet sich nach der Zeit innerhalb der erfahrungsgemäss das zuvor in die Brennkammer 2 eingebrachte, feste Brennmaterial verbrannt ist. Wenn die Scheibe 6 geöffnet wird, um allenfalls neues Brennmaterial nachzuschieben, bewirkt der Schalter 15, dass das Programm der Steuereinrichtung in die Ausgangslage zurückkehrt und mit diesem die Drosseleinrichtung, worauf der zeitliche Ablauf des Programmes von neuem beginnt.

Zu Beginn des Feuerungsprozesses befinden sich die beiden Drosselscheiben 38,39 in der in Fig. 5 dargestellten Lage, in welcher nur der Raumlufteingangsstutzen 32 offen ist. Sobald der Wärmefühler 56 eine vorbestimmte Minimaltemperatur der austretenden Warmluft feststellt, schaltet er automatisch das Gebläse 48 ein und bei Unterschreiten einer ebenfalls vorbestimmten Temperatur wird das Gebläse selbsttätig wieder ausgeschaltet. Dadurch wird sichergestellt, dass nach Erlöschen des Feuers nicht kalte Luft unerwünscht in die Räume eingeblasen wird. Das Ansprechen des Wärmefühlers 56 bewirkt ferner über die zugeordnete elektrische Steuereinrichtung eine Axialverschiebung der Achse 36 und als Folge davon die Oeffnung des Frischluftauslassstutzens 30 und gleichzeitig eine Drosselung der Oeffnung des Raumlufteingangsstutzens 32. Die elektrische oder elektronische Steuereinrichtung wird vorzugsweise so ausgebildet, dass bei einer vorbestimmten Temperatur der oben ausgeblasenen Warmluft die Frischluftzuleitung durch den Drosselteller 38 geöffnet wird und umgekehrt bei Unterschreitung der vorbestimmten Temperatur wieder geschlossen wird.

An Stelle eines ein- und ausschaltbaren Gebläses könnten bei rein thermisch bedingter Luftströmung auch durch Elektromagnete bewegliche Klappen verwendet werden. Eine Ausführungsvariante besteht darin, die Scheibe 6 statt höhenverstellbar nur um eine Vertikalachse schwenkbar auszubilden.

## Patentansprüche

1. Verfahren zum Betrieb eines Cheminées bei dem einer Brennkammer (2) Verbrennungsluft zugeführt wird, wobei die Brennkammer von Seitenwänden (52) und einer die Brennkammer begrenzenden beweglichen Scheibe (2) umgeben ist und die Luftzufuhr zur Brennkammer (2) zeitabhängig unterbrochen wird, dadurch gekennzeichnet, dass die Luftzufuhr zur Brennkammer (2) zeitabhängig automatisch langsam gedrosselt wird, die Luftzufuhr in eine dem Brennkammer-Rost (3) von unten her zugeführte Primärluft und in eine von oben her in die Brennkammer (2) eingeführte Sekundärluft unterteilt wird und dass aus einem oberhalb der Brennkammer (2) angeordneten Wärmetauscher Warmluft abgeführt wird, deren Temperatur automatisch gesteuert wird.

2. Verfahren nach Anspruch 1, dadurch gekennzeichnet, dass bei jedem Oeffnen der Scheibe (6) die zeitabhängige Steuerung für Verbrennungsluftzufuhr in ihre Ausgangslage zurückgestellt wird.

3. Cheminée zur Durchführung des Verfahrens nach Anspruch 1, mit einer einen Rost (3) enthaltenden Brennkammer (2), die von Seitenwänden (52) und einer beweglichen, die Brennkammer zu umschliessen bestimmten Scheibe (6) umgeben ist, mit Zufuhrleitungen (8,20) für die Verbrennungsluft, mit Mitteln zur zeitabhängigen Schliessung der Verbrennungs-Luftzufuhr, dadurch gekennzeichnet, dass eine Drosseleinrichtung (10) für die der Brennkammer (2) zugeführte Verbrennungsluft vorhanden ist, mit einer mit der Drosseleinrichtung (10) zusammenwirkenden Steuereinrichtung zur zeitabhängigen langsamen Verringerung der Zufuhr von Verbrennungsluft, dass die Drosseleinrichtung (10) mit der ersten zum Brennkammer-Rost (3) führenden Kanälen (8) und mit zweiten von oben her in die Brennkammer (2) einmündenden Düsen (22) in Durchflussverbindung steht, oberhalb der Brennkammer (2) ein Wärmeaustauscher (5) mit mindestens einer Warmluftauslassleitung (54) vorhanden ist und ein Wärmefühler (56) vorhanden ist, welcher in Abhängigkeit der Warmlufttemperatur ein Gebläse (48) und/oder mindestens eine Klappe automatisch steuert.

4. Cheminée nach Anspruch 3, dadurch gekennzeichnet, dass unterhalb der Brennkammer (2) eine Mischkammer (34) vorhanden ist, in welche eine Leitung (32) für die Zufuhr von Raumluft und diametral gegenüberliegend eine weitere Leitung (30) für die Zufuhr von Frischluft einmündet und zwei miteinander durch eine Achse (36) starr verbundene, mit einem Antriebsorgan (42) zusammenwirkende, je den Frischluft- und Raumluftstutzen (30,32) zugeordnete Drosselteller (8,40) vorhanden sind zur wechselweisen Drosselung der Frischluft- oder Raumluftzufuhr.

5. Cheminée nach einem der Ansprüche 3 oder 4, dadurch gekennzeichnet, dass ein in der Schliesslage der Scheibe (6) betätigbarer Schalter (15) vorhanden ist, der über die Steuereinrichtung mit dem Antriebsmotor (14) der Drosseleinrichtung (10) in Verbindung steht und die Steuereinrichtung derart ausgebildet ist, dass jede Oeffnungsbewegung der Scheibe (6) das Programm der Steuereinrichtung für die Drosseleinrichtung (10) in die Ausgangsposition zurückstellt.

6. Cheminée nach einem der Ansprüche 3-5, dadurch gekennzeichnet, dass die Drosseleinrichtung (10) relativ zueinander bewegliche Schlitzschieber (12) enthält.

7. Cheminée nach einem der Ansprüche 3-6, dadurch gekennzeichnet, dass sich der Wärmefühler (56) im Bereich der Warmluftauslassleitung (54) befindet.

## Claims

1. A process for the operation of a fireplace in which combustion air is supplied to a combustion chamber (2), whereby the combustion chamber is surrounded by side walls (52) and a movable plate (2) limiting the combustion chamber and the air supply to the combustion chamber (2) is interrupted in a time-controlled manner,
**characterised in that** the air supply to the combustion chamber (2) is slowly throttled automatically in a time-controlled manner, the air supply is divided into primary air supplied to the combustion chamber grate (3) from below and into secondary air introduced into the combustion chamber (2) from above,
**and in that** warm air, the temperature of which is automatically controlled, is removed from a heat exchanger disposed above the combustion chamber (2).

2. A process according to Claim 1,
**characterised in that** each time the plate (6) is opened, the time-controlled control for the supply of combustion air is restored to its initial position.

3. A fireplace for performing the process according to Claim 1, having a combustion chamber (2) containing a grate (3), which is surrounded by side walls (52) and a movable plate (6) intended to surround the combustion chamber, having supply lines (8, 20) for the combustion air, having means for the time-controlled closing of the combustion air supply,
**characterised in that** a throttle device (10) is provided for the combustion air supplied to the combustion chamber (2), having a control mechanism interacting with the throttle device (10) for the time-controlled, slow reduction in the supply of combustion air,
**in that** the throttle device (10) is in flow connection with the first ducts (8) leading to the combustion chamber grate (3) and with second jets (22) opening from above into the combustion chamber (2), above the combustion chamber (2) are provided a heat exchanger (5) having at least one warm air outlet pipe (54) and a heat sensor (56), which automatically controls a ventilator (48) and/or at least one flap in dependence on the warm air temperature.

4. A fireplace according to Claim 3,
**characterised in that** beneath the combustion chamber (2) is provided a mixing chamber (34), into which open a pipe (32) for the supply of ambient air and diametrally opposite a further pipe (30) for the supply of fresh air, and two throttle plates (8, 40), which are connected rigidly to one another by an axle (36), interact with a drive member (42) and are associated to the fresh air and ambient air fittings (30, 32) respectively, are provided for the alternate throttling of the fresh air or ambient air supply.

5. A fireplace according to one of Claims 3 or 4,
**characterised in that** a switch (15) is provided, which can be operated in the closing position of the plate (6) and which is connected via the control mechanism to the drive motor (14) of the throttle device (10) and the control mechanism is constructed so that each opening movement of the plate (6) resets the program of the control mechanism for the throttle device (10) into the initial position.

6. A fireplace according to one of Claims 3 to 5,
**characterised in that** the throttle device (10) contains slit slides (12) which can move in relation to one another.

7. A fireplace according to one of Claims 3 to 6,
**characterised in that** the heat sensor (56) is located in the region of the warm air outlet pipe (54).

## Revendications

1. Procédé d'exploitation d'une cheminée, dans laquelle on envoie de l'air de combustion dans un foyer (2), le foyer étant entouré de parois latérales (52) et d'une plaque (6), mobile, délimitant le foyer, l'amenée d'air au foyer (2) étant interrompue en fonction du temps, caractérisé en ce que l'arrivée d'air au foyer (2) subit en fonction du temps un lent étranglement automatique, que l'air arrivant est subdivisé en un air primaire, arrivant par le bas à la grille (3), et en un air secondaire, introduit par le haut dans le foyer (2), et que, à partir d'un échangeur de chaleur disposé au-dessus du foyer (2), on évacue de l'air chaud dont la température est automatiquement régulée.

2. Procédé selon la revendication 1, caractérisé en ce que, à chaque ouverture de la plaque (6), la commande d'amenée d'air de combustion en fonction du temps est ramenée à sa position initiale.

3. Cheminée destinée à mettre en oeuvre le procédé selon la revendication 1, comportant un foyer (2) qui contient une grille (3), foyer qui est entouré de parois latérales (52) et d'une plaque (6), mobile, destinée à délimiter le foyer, et comportant aussi des conduites d'amenée (8, 20) pour l'air de combustion, ainsi que des moyens permettant de bloquer en fonction du temps l'amenée d'air de combustion, caractérisée en ce qu'elle possède un dispositif d'étranglement (10) destiné à l'air de combustion envoyé dans le foyer (2), comportant un dispositif de commande, qui coopère avec le dispositif d'étranglement (10), et destiné à diminuer lentement, en fonction du temps, l'arrivée d'air de combustion que le dispositif d'étranglement (10) est en communication de passage avec les premières gaines (8) conduisant à la grille (3), et avec des deuxièmes tuyères (22), débouchant par le haut dans le foyer (2) ; que l'on a au-dessus du foyer (2) un échangeur de chaleur (5) muni d'au moins une conduite d'évacuation d'air chaud (54), ainsi qu'un capteur de chaleur (56), qui en fonction de la température de l'air chaud commande automatiquement un ventilateur (48) et/ou au moins un clapet.

4. Cheminée selon la revendication 3, caractérisée en ce qu'on a en-dessous du foyer (2) une chambre de mélange (34), dans laquelle débouche une conduite (32) destinée à amener de l'air ambiant et, en position diamétralement opposée, une autre conduite (30) destinée à amener de l'air frais, et que l'on a deux disques d'étranglement (8, 40), destinés à étrangler alternativement l'amenée d'air frais et l'amenée d'air ambiant, reliés à demeure l'un à l'autre par un axe (36), coopérant avec un organe d'entraînement (42) et affectés chacun aux tubulures d'air frais et aux tubulures d'air ambiant (30, 32),

5. Cheminée selon l'une des revendications 3 ou 4, caractérisée en ce qu'on a un commutateur (15), pouvant être manoeuvré en position fermée de la plaque (6), commutateur qui, par l'intermédiaire du dispositif de commande, est relié au moteur d'entraînement (14) du dispositif d'étranglement (10), le dispositif de commande étant conçu de façon que chaque mouvement d'ouverture de la plaque (6) ramène à sa position de départ le programme du dispositif de commande destiné au dispositif d'étranglement (10).

6. Cheminée selon l'une des revendications 3-5, caractérisée en ce que le dispositif d'étranglement (10) contient des coulisses à fente (12), mobiles l'une par rapport à l'autre.

7. Cheminée selon l'une des revendications 3-6, caractérisée en ce que le capteur de chaleur (56) se trouve dans la zone de la conduite d'évacuation d'air chaud (54).
